# EUROPÄISCHE PATENTANMELDUNG

(11) **EP 4 779 061 A2**
(43) Veröffentlichungstag der Anmeldung: **22.07.2026**
(21) Anmeldenummer: 26151069.7
(22) Anmeldetag: 09.01.2026
(51) Int. Cl.: C25F 3/16, C25F 7/00

(54) **VORRICHTUNG ZUM ELEKTROPOLIEREN UND VERFAHREN ZUM BETRIEB EINER SOLCHEN VORRICHTUNG**

(30) Priorität: 15.01.2025 DE 202025100176 U
(71) Anmelder: Koras, Thorsten, 75331 Engelsbrand (DE)
(72) Erfinder: Koras, Thorsten, 75331 Engelsbrand (DE)
(74) Vertreter: Schön, Thilo

(57) **Zusammenfassung**

Es wird eine Vorrichtung zum Elektropolieren beschrieben. Diese Vorrichtung weist einen oben offenen ersten Behälter (20) zur Aufnahme eines Elektropoliermediums, wenigstens einen Teileträger (70), an welchem zu elektropolierende Teile anordenbar sind, und eine Trageinheit, an welcher der wenigstens eine Teileträger (70) angeordnet ist, auf. Die Trageinheit weist einen Rotationsantrieb auf, mittels welchem der wenigstens eine Teileträger (70) in Drehbewegung um wenigstens eine Achse versetzbar ist. Weiterhin ist eine Positioniereinrichtung, die dazu eingerichtet ist, die Trageinheit in eine Polierposition, in welcher sich der wenigstens eine Teileträger (70) wenigstens teilweise innerhalb des ersten Behälters (20) befindet, und in eine erste angehobene Position, in welcher sich der wenigstens eine Teileträger vollständig oberhalb des ersten Behälters (20) befindet, zu bringen, vorgesehen.

## Beschreibung

Die Erfindung betrifft eine Vorrichtung zum Elektropolieren nach Anspruch 1 sowie ein Verfahren zum Betrieb einer solchen Vorrichtung nach Anspruch 15.

Vorrichtungen zum Elektropolieren (im Weiteren auch "Elektropoliervorrichtung") sind in der Technik bekannt und dient dem Elektropolieren von zu elektropolierenden Teilen. Die Erfindung bezieht sich insbesondere auf eine Elektropoliervorrichtung, welche zum gleichzeitigen Elektropolieren einer Vielzahl relativ kleiner Teile, wie beispielsweise Schmuckringen, vorgesehen und geeignet ist.

Eine solche Elektropoliervorrichtung weist stets einen ersten Behälter zur Aufnahme des Elektropoliermediums auf, wobei dieser Behälter eine nach oben weisende Öffnung hat. Das im Betrieb in diesem Behälter aufgenommene Elektropoliermedium weist in der Regel eine flüssige Phase (einen Elektrolyt) und eine Vielzahl von Polierkörpern, meist in Form von kleinen Glaskugeln, auf. Der Elektrolyt kann hierbei relativ zähflüssig sein.

Weiterhin ist wenigstens ein Teileträger vorgesehen, an welchem die zu elektropolierenden Teile anordenbar sind, wobei es in der Regel üblich ist, eine Mehrzahl solcher Teileträger vorzusehen, wobei jeder dieser Teilträger wiederum eine Vielzahl von Drahtbügeln oder dergleichen zum Einhängen der zu elektropolierenden Teile aufweist. Es ist weiterhin bekannt, einen Rotationsantrieb vorzusehen, mit dem die Teileträger in Rotation versetzbar sind, wenn sie sich innerhalb des ersten Behälters befinden.

Es ist weiterhin bekannt, zusätzlich einen neben dem ersten Behälter angeordneten zweiten Behälter zur Aufnahme eines Spülmediums, insbesondere von Wasser, vorzusehen, sodass der wenigstens eine Teileträger nach Durchführen des Elektropoliervorgangs vom ersten Behälter in den zweiten Behälter verbracht werden kann. Hierzu kann eine verfahrbare Hebevorrichtung vorgesehen sein.

Hiervon ausgehend stellt sich die Erfindung die Aufgabe, eine solche Vorrichtung zu verbessern.

Erfindungsgemäß ist eine Trageinheit vorgesehen, in welcher ein Rotationsantrieb für den wenigstens einen Teileträger (in der Regel sind mehrere Teileträger vorgesehen) integriert ist. Es ist weiterhin eine Positioniereinrichtung für diese Trageinheit vorgesehen, die dazu eingerichtet ist, die Trageinheit in eine Polierposition, in welcher sich der wenigstens eine Teilträger wenigstens teilweise innerhalb des ersten Behälters befindet und in eine erste angehobene Position, in welcher sich der wenigstens eine Teileträger vollständig oberhalb des ersten Behälters befindet, zu bringen. Somit kann der wenigstens eine Teileträger in jeder Position in Rotation versetzt werden. Dies hat mehrere Vorteile:
Zum einen kann derselbe Rotationsantrieb auch dafür benutzt werden, den wenigstens einen Teileträger auch in einem eben erwähnten zweiten Behälter in Rotation zu versetzten, sodass die Spülleistung verbessert wird, ohne einen weiteren Rotationsantrieb vorsehen zu müssen. In einer besonders bevorzugten Ausführungsform weist die Vorrichtung auch einen solchen zweiten Behälter auf.

Weiterhin ist es durch das Vorsehen einer erfindungsgemäß ausgestalteten Trageinheit auch möglich, den wenigstens einen Teileträger auch während des Absenkens in und/ oder während des Anhebens aus dem ersten Behälter in Rotation zu versetzten, was insbesondere das Vorsehen einer automatisch arbeitenden Abspülvorrichtung für eventuell anhaftende Polierkörper ermöglicht.

Weiterhin lässt sich eine einfache Anordnung einer Schutzvorrichtung realisieren, welche auch eine effektive Absaugung von eventuell beim Elektropolieren entstehenden Gasen ermöglicht.

Zusätzlich wird das Beladen und Entladen in einer angehobenen Position erleichtert, insbesondere, wenn eine Mehrzahl von Teileträgern vorgesehen ist.

Ein weiterer Vorteil der Anordnung des Rotationsantriebs, welcher sich auch in der Polierposition oberhalb des ersten Behälters befindet, besteht darin, dass hierdurch im Zentrum des ersten Behälters ein Verdränger angeordnet werden kann, um so das Volumen des benötigten Elektropoliermediums zu reduzieren werden. Es ist bevorzugt einen solchen Verdränger auch vorzusehen.

Besonders bevorzugt ist der Rotationsantrieb derart ausgestaltet, dass der wenigstens eine Teileträger durch diesen in eine doppelte Rotationsbewegung versetzt werden kann, nämlich in eine Drehbewegung um eine Eigenachse und gleichzeitig in eine Rotationsbewegung um eine zentrale Achse. Sofern mehrere Teileträger vorgesehen sind, was allgemein bevorzugt ist, ist der Rotationsantrieb vorzugsweise derart ausgestattet, dass dieser sämtliche Teileträger gemeinsam in gleichartige Rotationsbewegungen versetzt.

Vorzugsweise weist die Trageinheit eine Tragplatte auf, welche ein um die zentrale Achse rotierbares Rotationselement und einen zu dieser zentralen Achse konzentrischen Kranz trägt, welche Teile des Rotationsantriebs bilden, wobei die Teileträger am Rotationselement drehbar gelagert sind und jeweils ein Rad aufweisen, welches mit dem Kranz in Wirkverbindung steht. Diese ermöglicht auf einfache Weise einen synchronen, "planetenartigen" Antrieb der Teileträger. Hierbei ist es weiter bevorzugt, dass der Kranz ein Zahnkranz ist und die Räder Zahnräder sind, die im Eingriff mit dem Zahnkranz stehen, um eine im Wesentlichen schlupffreie Wirkverbindung zu schaffen. Die Tragplatte ist weiter vorzugsweise an einem Horizontalträger angeordnet oder lösbar anordenbar. Eine lösbare Anordnung hat den Vorteil, dass die Bestückung der Teileträger räumlich getrennt vom Rest der Vorrichtung erfolgen kann, was insbesondere dann, wenn mehr als eine Tragplatte mit Teileträgern vorgesehen ist, eine höhere Auslastung der Vorrichtung ermöglicht.

In einer weiteren bevorzugten Ausführungsform weist der Rotationsantrieb einen in oder an der Trageinheit befestigten Antriebsmotor auf, sodass dieser Antriebsmotor mit der Trageinheit bewegt wird, was zu einem einfachen mechanischen Aufbau führt.

In der Regel ist eine Umwälzeinrichtung für die flüssige Phase des Elektropoliermediums vorgesehen. In einer besonders bevorzugten Ausführungsform kann diese dazu genutzt werden, eine Abspüleinrichtung für eventuell anhaftende Polierkörper zu realisieren, welche insbesondere dann aktiviert werden kann, wenn der wenigstens eine Teileträger aus dem ersten Behälter angehoben wird, während er durch den Rotationsantrieb in Rotation versetzt wird. Hierdurch lässt sich auf einfache Weise in einem automatischen Prozess das Verschleppen von Polierkörpern vom ersten Behälter in den zweiten Behälter verhindern. Diese Abspüleinrichtung weist wenigstens eine Düse auf, die bei Betätigung der Umwälzpumpe einen nach innen gerichteten Strahl erzeugt. Vorzugsweise sind mehrere solcher Düsen vorgesehen, welche weiter vorzugsweise Austrittsöffnungen einer die obere Öffnung des ersten Behälters umlaufende Ringleitung sind.

Weiter vorzugsweise ist der erste Behälter zweischalig mit einer Innenwanne und einer Außenwanne ausgebildet, wobei die Innenwanne mit einer Mehrzahl von vorzugsweise schlitzförmig ausgebildeten Durchbrechungen ausgebildet ist, zwischen der Innenwanne und der Außenwanne ein Ringspalt vorgesehen ist und ein Einlass der Umwälzpumpe mit dem Ringspalt in Strömungsverbindung steht. Hierdurch lässt sich eine Umwälzung der flüssigen Phase des Elektropoliermediums erreichen, während die Polierkörper in der Innenwanne verbleiben. Die Durchbrechungen sind vorzugsweise als schmale Schlitze ausgebildet, deren Breite den Durchmesser der Polierkörper unterschreiten.

Es muss natürlich eine Gleichstromquelle vorgesehen sein. Diese ist bevorzugt Teil der erfindungsgemäßen Vorrichtung. Diese Gleichstomquelle ist mit einer im ersten Behälter angeordneten Kathode verbunden, während die Teileträger (und damit die an den Teileträgern angeordneten zu elektropolierenden Teile) von der Gleichstromquelle anodisch bestromt werden. Im Falle des bevorzugten zweischaligen Aufbaus des ersten Behälters ist die Kathode vorzugsweise im Ringspalt angeordnet.

Weitere bevorzugte Ausführungsformen und Vorteile der Erfindung ergeben sich aus den weiteren Unteransprüchen und aus dem nun mit Bezug auf die Figuren näher beschriebenen Ausführungsbeispiel.

Die Erfindung wird nun anhand eines Ausführungsbeispiels mit Bezug auf die Figuren im Detail beschrieben. Die Figuren zeigen:
- Figur 1: eine erste perspektivische Ansicht des beschriebenen Ausführungsbeispiels der erfindungsgemäßen Elektropoliervorrichtung, wobei sich eine Trageinheit dieser Elektropoliervorrichtung in einer ersten angehobenen Position befindet und sich eine Schutzvorrichtung in einer gegenüber dieser Trageinheit angehobenen Position befindet,
- Figur 2: das in Figur 1 Gezeigte in einer zweiten perspektivischen Ansicht im Wesentlichen auf die Rückseite der Elektropoliervorrichtung,
- Figur 3: das in Figur 1 Gezeigte, wobei sich die Schutzvorrichtung in einer gegenüber der Trageinheit abgesenkten Position befindet,
- Figur 4: das in Figur 4 Gezeigte in einer Ansicht von schräg oben, wobei ein oberes Gehäuseteil eines Horizontalträgers der Trageinheit nicht dargestellt ist,
- Figur 5: im Wesentlichen das in den Figuren 1 bis 4 Gezeigte, wobei die Schutzvorrichtung nicht dargestellt ist,
- Figur 6: im Wesentlichen ein Detail der Figur 5,
- Figur 7: ein Teil des in den Figuren 5 und 6 Gezeigten, nämlich einen Auslassring,
- Figur 8: einen Teil des ersten Behälters, nämlich die Außenwanne sowie daran angeordnete weitere Elemente,
- Figur 9: im Wesentlichen eine weitere Darstellung des in den Figuren 1 bis 5 Gezeigten in einer weiteren Ansicht,
- Figur 10: eine weitere Detaildarstellung, nämlich im Wesentlichen eine Tragplatte der Trageinheit und Elemente, welche an der Unterseite dieser Tragplatte befestigt sind,
- Figur 11: das in Figur 10 Gezeigte in einer Ansicht von unten,
- Figur 12: nochmals das in Figur 1 Gezeigte,
- Figur 13: nochmals das in Figur 3 Gezeigte,
- Figur 14: das in Figur 13 Gezeigte, wobei sich die Trageinheit in ihrer Polierposition befindet,
- Figur 15: das in Figur 14 Gezeigte, wobei sich die Trageinheit in einer ersten angehobenen Position befindet (entspricht dem in den Figuren 3 und 13 Dargestellten),
- Figur 16: das in Figur 15 Gezeigte nach Verschwenken der Trageinheit, sodass sich diese in ihrer zweiten angehobenen Position befindet,
- Figur 17: das in Figur 16 Gezeigte, wobei sich die Trageinheit in ihrer Spülposition befindet, und
- Figur 18: eine alternative Ausführungsform der Schutzvorrichtung.

Das gezeigte Ausführungsbeispiel und seine Bestandteile werden nun mit Bezug auf die Figuren 1 bis 11 näher beschrieben. Hierbei wird auf alle Figuren 1 bis 11 Bezug genommen.

Die Vorrichtung zum Elektropolieren, auch als Elektropoliervorrichtung 5 bezeichnet, weist ein Grundelement 10 auf, welches im gezeigten Ausführungsbeispiel einen Rahmen 12 und eine Verkleidung 14 aufweist. Von der Oberseite dieses Grundelementes 10 ragen zwei Behälter, nämlich der erste Behälter 20 und der zweite Behälter 30 in dieses Grundelement 10 derart hinein, dass sich ein Großteil dieser Behälter im Inneren des Grundelements 10 befindet. Diese Behälter 20, 30 werden jeweils von einem Abschlussring abgeschlossen, welcher mit der Hauptwanne des jeweiligen Behälters fest verbunden, beispielsweise verschweißt, ist. Im Falle des ersten Behälters 20 ist dies, wie man später noch sehen wird, eine Außenwanne 21, im Falle des zweiten Behälters die einzige Wanne, welche als Hauptwanne 31 bezeichnet wird. Die Abschlussringe sind gleichartig aufgebaut, insbesondere haben sie denselben Durchmesser. Der erste Behälter 20 ist dafür vorgesehen, ein Elektropoliermedium aufzunehmen und der zweite Behälter 30 ist dafür vorgesehen, eine Spülflüssigkeit, beispielsweise Wasser, aufzunehmen. Das Elektropoliermedium besteht häufig aus einer flüssigen (wenn auch zähflüssigen) Phase und einer Vielzahl von Polierkörpern (in der Regel in Form von kleinen Kugeln, beispielsweise aus Glas), welche die Elektropolierwirkung verstärken. Zumindest die flüssige Phase wird hierbei zumindest temporär umgewälzt, wozu eine Umwälzpumpe 100 dient. Der zweite Behälter kann relativ einfach, nämlich einschalig, aufgebaut sein, der Aufbau des ersten Behälters 30 ist komplexer; hierauf wird später noch im Detail eingegangen. Wie man beispielsweise den Figuren 1 und 2 entnimmt, kann eine Verschlussplatte (oder auch "Deckel") 32 vorgesehen sein, mittels welcher der zweite Behälter 30 abgedeckt werden kann, wenn dieser aktuell nicht benutzt wird. Dies ist in Figur 1 dargestellt. Eine solche Verschlussplatte kann auch für den ersten Behälter vorgesehen sein.

Wie man insbesondere der Figur 2 gut entnehmen kann, ist ein Vertikalträger 40 am Grundelement 10 (nämlich an dessen "Rückseite") angeordnet. Dieser ist an einer nicht im Detail dargestellten, am Grundelement befestigten Führungsschiene vertikal verschiebbar am Grundelement gehalten. Im gezeigten Ausführungsbeispiel erfolgt die Vertikalverschiebung mittels einer Kolben-Zylinder-Einheit 42, welche sich an einer (ebenfalls nicht dargestellten) am Grundelement befestigten Abstützplatte abstützt. Andere Arten eines Vertikalantriebs wären ebenfalls möglich. Mittels eines Schwenklagers (den Kopf 45 dieses Schwenklagers kann man in Figur 3 sehen) ist am oberen Ende des Vertikalträgers 40 ein Horizontalträger 50 angeordnet, welcher gemäß den hier getroffenen Definitionen Teil einer Trageinheit ist. Dieser Horizontalträger kann bezüglich des Schenkfreiheitsgrades zwei definierte Endpositionen einnehmen, nämlich eine erste oberhalb des ersten Behälters und eine zweit oberhalb des zweiten Behälters. Im gezeigten Ausführungsbeispiel erfolgt die Verschwenkung zwischen diesen beiden Positionen manuell und es ist eine Arretierung vorgesehen, welche den Horizontalträger 50 in der jeweiligen Endposition bezüglich des Vertikalträgers 40 arretiert. Im gezeigten Ausführungsbeispiel erfolgt dies mittels eines vorgespannten Zapfens, welcher bei Erreichen einer der beiden Endpositionen jeweils in eine Vertiefung in einer mit dem Vertikalträger 40 verbundenen Gleitplatte 46 einrastet. Zum Lösen der Arretierungen wird der Zapfen mittels eines Griffelements 48 aus der Vertiefung herausgezogen. In anderen Ausführungsformen könnte die Verschwenkung zwischen den Endpositionen motorisch erfolgen. Der Vertikalträger 40 und das Schwenklager bilden gemäß den hier getroffenen Definitionen die Positioniereinrichtung für die eben erwähnte Trageinheit, zu welcher der eben erwähnte Horizontalträger 50 gehört. Mittels dieser Positioniereinheit kann die Trageinheit somit entlang von zwei Freiheitsgraden bewegt werden.

An der eben beschriebenen Trageinheit ist eine Mehrzahl von Teileträgern 70 angeordnet, welche mittels eines Rotationsantriebs der Trageinheit in eine doppelte Rotationsbewegung versetzt werden können. Auf diesen Rotationsantrieb (welcher gemäß den hier getroffenen Definitionen Teil der Trageinheit ist) wird nun eingegangen:
Es ist eine Tragplatte 60 vorgesehen (diese ist gemäß den hier getroffenen Definitionen ebenfalls Teil der Trageinheit), welche zumindest in einem Arbeitszustand starr mit dem Horizontalträger verbunden ist. Diese Verbindung erfolgt mittels eines Verbindungsstücks 54. Im gezeigten Ausführungsbeispiel ist eine Schnellkupplung vorgesehen, sodass die Tragplatte abnehmbar ist; dies ist häufig zu bevorzugen, jedoch nicht zwingend. Die Tragplatte ist scheibenförmig ausgebildet und ihr Durchmesser entspricht dem der Verschlussplatte 32. Weiterhin ist an der Tragplatte 60 ein Anschluss 61 für einen Absaugschlauch vorgesehen.

An der Unterseite der Tragplatte 60 ist ein Rotationselement 65 angeordnet, welches bezüglich der Tragplatte um eine sich vertikal erstreckende zentrale Achse ZA drehbar ist. An diesem Rotationselement (welches gemäß den hier getroffenen Definitionen Teil des Rotationsantriebs und somit ebenfalls Teil der Trageinheit ist) sind jeweils mittels eines Rotationslagers 74 die erwähnten Teileträger 70 befestigt. Die Rotationslager liegen auf einer Kreislinie um die zentrale Achse ZA. Die Teileträger 70 weisen jeweils einen von einem der eben erwähnten Rotationslagers 74 getragenen, sich vertikal erstreckenden Stab 72 auf, an welchem eine Mehrzahl von Drahtbügeln 78 zum Einhängen der zu polierenden Elemente, insbesondere von zu polierenden Ringen, befestigt ist. Mit dem Stab 72 eines jeden Teileträgers 70 ist drehfest ein Zahnrad 76 verbunden. Diese Zahnräder 76 sind jeweils in Eingriff mit einem feststehenden Zahnkranz 62, welcher drehfest mit der Unterseite der Tragplatte 60 verbunden ist und dessen Zentrum durch die zentrale Achse ZA definiert ist. Im gezeigten Ausführungsbeispiel weist der Zahnkranz 62 eine Außenzahnung auf, das Vorsehen eines feststehenden Zahnkranzes mit einer Innenzahnung wäre jedoch grundsätzlich ebenso denkbar, auch wenn dies aus Platzgründen in der Regel nicht bevorzugt ist. Wird nun das Rotationselement 65 in Rotation versetzt, so dreht sich jeder Teilträger 70 sowohl um die zentrale Achse als auch um sich selbst. Er führt also eine doppelte Rotationsbewegung durch, wobei die Rotationsachsen parallel zueinander verlaufen und sich in Vertikalrichtung erstrecken. Wesentlich ist, dass diese Rotationsbewegung unabhängig von der Position der Trageinheit erzeugt werden kann.

Der Antrieb des Rotationselements erfolgt mittels eines Antriebsmotors 52, welcher sich im gezeigten Ausführungsbeispiel innerhalb des Horizontalträgers 50 befindet und somit in die Trageinheit integriert ist und einen Teil des Rotationsantriebs bildet. Dieser Antriebsmotor 52 treibt (hier über ein Getriebe) eine sich vertikal erstreckende Antriebswelle 53 an, welche sich durch das Verbindungsstück 54 erstreckt, welche den Horizontalträger 50 mit einer Tragplatte 60 verbindet. Diese Antriebswelle 53 ist zumindest im Arbeitszustand drehfest mit dem Rotationselement 65 verbunden und erstreckt sich um die oben erwähnte zentrale Achse ZA (man könnte auch sagen, dass die zentrale Achse auch die geometrische Achse dieser Antriebswelle definiert). Sofern die Tragplatte 60 lösbar ist, weist die Antriebswelle eine Kupplung auf.

Die Anordnung des Antriebsmotors 52 im oder am Horizontalträger 50 wird meist bevorzugt sein, es wäre jedoch zumindest theoretisch auch möglich, das Rotationselement 65 mittels einer flexiblen Antriebswelle anzutreiben und den Motor von der Trageinheit getrennt anzuordnen. Mit anderen Worten: meist wird der Antriebsmotor 52 im oder am Horizontalträger 50 befestigt sein und kann somit als Teil des Rotationsantriebs im Sinne der hier getroffenen Definitionen betrachtet werden, absolut zwingend ist dies jedoch nicht.

Wie man insbesondere den Figuren 1 bis 4 entnimmt, ist weiterhin eine Schutzvorrichtung 80 vorgesehen, welche die Arbeitssicherheit erhöht und weiterhin die Möglichkeit schafft, eine effektive Absaugung mittels des Anschlusses 61 in der Tragplatte 60 zu erreichen. Diese Schutzvorrichtung 80 weist eine vertikal bewegliche Schutzwand 81 auf, welche einen geschlitzten Hohlzylinder bildet. Diese bewegliche Schutzwand 81 kann beispielsweise aus Plexiglas oder einem anderen Kunststoffmaterial bestehen. Die bewegliche Schutzwand 81 weist somit zwei vertikale Kanten 81a und 81b sowie eine untere Kante 81c auf. Die beiden vertikalen Kanten 81a, 81b sind mit den Vertikalschenkeln 83a, 83b eines in diesem Ausführungsbeispiel U-förmigen Tragelementes 82 verbunden. Diese beiden Vertikalschenkel 83a, 83b des Tragelementes 82 sind mittels einer Horizontalschenkels 84 miteinander verbunden, welcher sich oberhalb des Horizontalträgers 50 befindet. Ausführungsformen ohne einen solchen Horizontalschenkel sind möglich. Am Horizontalträger 50 sind Führungen 86a, 86b für die Vertikalschenkel 83a, 83b vorgesehen, sodass die gesamte Schutzvorrichtung 80, das heißt das Tragelement 82 und die vom Tragelement 82 getragene Schutzwand, vertikal bezüglich des Horizontalträgers 50 verschiebbar ist. Die Verschiebung erfolgt hier manuell, wozu ein Haltegriff an der beweglichen Schutzwand 81 vorgesehen ist. Eine automatische oder teilautomatische Verschiebung wäre jedoch ebenfalls möglich. Um die Schutzvorrichtung 80 in ihrer bezüglich des Horizontalträgers 50 obersten Stellung sicheren zu können, ist ein am Horizontalträger 50 angeordneter Feststellhebel 87 vorgesehen, dessen Halteabschnitt in einer Feststellposition das untere Ende wenigstens eines Vertikalschenkels und/ oder die untere Kante 81c der beweglichen Schutzwand 81 untergreift. Andere Feststellmechanismen, wie beispielsweise klemmend wirkende, sind natürlich ebenso denkbar.

Der Horizontalschenkel 84 trägt wenigstens einen Stopper (hier zwei Stopper 85), so dass das Anliegen dieser Stopper 85 an der Oberseite des Horizontalträgers 50 die relativ zum Horizontalträger 50 unterste Position der Schutzvorrichtung 80 definiert. Es ist vorzugsweise ein Sensor vorgesehen, welcher diese unterste Position detektiert.

Es wird nun auf den Aufbau des ersten Behälters 20 eingegangen, welcher zur Aufnahme des Elektropoliermediums vorgesehen ist. Dieser erste Behälter 20 ist zweischalig aufgebaut und umfasst eine Außenwanne 21 und eine Innenwanne 27. Sowohl die Innenwanne als auch Außenwanne bestehen aus Kunststoff und sind elektrisch nicht leitfähig. Die Außenwanne 21 ist, bis auf einen kombinierten Einlass/ Auslass 25 im trichterförmigen Boden der Außenwanne 21, geschlossen. Nach oben hin ist die Wanne (gemäß der Definition einer Wanne) offen und die Öffnung dieser Wanne wird durch den bereits erwähnten oberen Abschlussring 24 seitlich umlaufen. Weiterhin weist die Außenwanne 21 Abstandshalter 26 für die anschließend beschriebene Innenwanne 27 auf.

Die eben erwähnte Innenwanne weist einen Mantel mit einer Vielzahl von Schlitzen 27a auf, welche so dimensioniert sind, dass die Kugeln (oder andere Polierkörper) des Elektropoliermediums nicht durch sie hindurchtreten können. Wie man der Figur 5 entnimmt, können zusätzlich größere Ausnehmungen im Mantel dieser Innenwand vorgesehen sein (zu sehen ist in Figur 5 nur eine hiervon), welche im Betriebszustand jedoch mittels Stopfen verschlossen sind. Diese Öffnungen dienen dazu, die Innenwanne mittels eines Werkzeugs aus der Außenwanne herausnehmen zu können. Im Zentrum der Innenwanne 27 befindet sich eine zentrale Ausstülpung 28, welche als Verdränger dient, wodurch das Volumen des Elektropoliermediums reduziert werden kann.

Zwischen Innenwanne 27 und Außenwanne 21 befindet sich ein Ringspalt RS und die flüssige Phase des Elektropoliermediums kann durch die Schlitze 27a in der Innenwanne 27 in diesen Ringspalt RS fließen. Im Bereich der oberen Öffnung des ersten Behälters 20 befindet sich eine diese Öffnung umlaufende Ringleitung RL, welche im gezeigten Ausführungsbeispiel durch einen Auslassring 22, den bereits erwähnten oberen Abschlussring 24 und einen Abschnitt des Mantels der Außenwanne 21 gebildet wird. Dies ist jedoch nur ein mögliches Ausführungsbeispiel der Ausbildung einer solchen Ringleitung. Weiterhin ist im gezeigten Ausführungsbeispiel ein Zwischenring 29 vorgesehen, welcher sich zwischen der Innenwanne 27 und dem Auslassring 22 erstreckt und somit gemeinsam mit dem Auslassring 22 den Ringspalt RS nach oben abschließt. Sowohl der Auslassring 22 als auch der obere Abschlussring 24 haben jeweils einen L-förmigen Querschnitt mit einem Horizontalschenkel 22a bzw. 24a und einem Vertikalschenkel 22b, bzw. 24b. Im Vertikalschenkel 22b des Auslassringes 22 ist eine Mehrzahl von Austrittsöffnungen 22c vorgesehen, welche radial nach innen weisen und als Düsen dienen.

Der Einlass/ Auslass 25 der Außenwanne 21 ist mit dem Einlass der Umwälzpumpe 100 verbunden und der Auslass dieser Umwälzpumpe 100 ist mittels wenigstens einer Zuführleitung 23 (im gezeigten Ausführungsbeispiel sind zwei Zuführleitungen 23 vorgesehen) mit der Ringleitung RL verbunden. Bei Betrieb der Umwälzpumpe 100 gelangt somit flüssige Phase des Elektropoliermediums durch die Schlitze 27a in der Innenwanne 27 in den Ringspalt RS, fließt von dort zum Einlass/ Auslass 25 und wird von der Umwälzpumpe in die Ringleitung RL gespeist, von wo sie in mehreren radialen Strahlen oberhalb des Pegels des sich im ersten Behälter befindenden Elektropoliermediums in Richtung des Zentrums der Innenwanne ausgestoßen wird.

Da die eben geschriebene Vorrichtung eine Elektropoliervorrichtung ist, muss natürlich auch eine Gleichstromquelle vorgesehen sein, welche jedoch nicht dargestellt ist. Diese Gleichstromquelle kann insbesondere im oder am Grundelement 10 angeordnet sein und somit einen Teil der Elektropoliervorrichtung bilden, zwingend ist dies jedoch nicht. Es wäre auch möglich, den notwendigen Gleichstrom von einer externen Gleichstromquelle zuzuführen. Die mit dieser Gleichstromquelle verbundene Kathode kann beispielsweise (und ist auch bevorzugt) im Ringspalt RS vorgesehen sein, dies ist jedoch nicht dargestellt. Hierbei kann die Kathode insbesondere ringförmig ausgebildet sein. Die Kontaktierung der Teileträger 70 (und damit der an den Teileträgern 70 gehaltenen zur elektropolierenden Teile) derart, dass diese Teile (und zwangsläufig auch die Teileträger) die Anode bilden, erfolgt über einen Schleifkontakt an der oben erwähnten Antriebswelle 53. Auch dies ist nicht im Detail dargestellt.

Der bestimmungsgemäße Gebrauch der eben beschriebenen Elektropoliervorrichtung 5 wird nun mit Bezug auf die Figuren 12 bis 17 beschrieben.

Figur 12 zeigt einen Ausgangszustand (entsprechend Figur 1), in welchem sich die Trageinheit in einer ersten angehobenen Position befindet, welche dadurch gekennzeichnet ist, dass sich die Teileträger vollständig oberhalb des ersten Behälters 20 befinden. In diesem Zustand kann - sofern dies vorgesehen ist - die Tragplatte mit bereits an den Teileträgern gehaltenen zu elektropolierenden Teilen (Ringen) angeordnet werden, oder die Teileträger können in diesem Zustand mit zu elektropolierenden Teilen bestückt werden.

Im nächsten Schritt wird die Schutzvorrichtung 80 abgesenkt, bis die Stopper 85 auf der Oberseite des Horizontalträgers 50 aufliegen (Figur 13). In diesem Zustand ist die untere Kante 81c der Schutzwand 81 von der oberen Kante des oberen Abschlussringes 24 leicht beabstandet. Der oben erwähnte Sensor erkennt diese abgesenkte Position der Schutzeinrichtung und gibt die Betätigung der Kolben- Zylindereinheit 42 frei und im nächsten Schritt wird der Horizontalträger 50 und somit die gesamte Trageinheit abgesenkt. Hierbei senkt sich auch die Schutzvorrichtung 80 noch um ein Stück ab, nämlich bis die untere Kante 81c der beweglichen Schutzwand 81 auf dem Horizontalschenkel 24a des oberen Abschlussringes 24 aufliegt (Fig. 14). Das Absenken erfolgt vorzugsweise bei betätigtem Antriebsmotor 25, so dass die Teileträger 70 die oben beschriebene doppelte Rotationsbewegung durchführen. Weiterhin kann während dieses Schrittes die Umwälzpumpe 100 aktiv sein, wodurch die zu elektropolierenden Teile bereits mit der flüssigen Phase des Elektropoliermediums, welche aus den Austrittsöffnungen 22c austritt, benetzt werden.

Die Absenkung der Trageinheit geschieht bis zu einem unteren Endpunkt, in welchem sich zumindest die Drahtbügel 78 der Teileträger innerhalb des ersten Behälters 20 und damit innerhalb des Elektropoliermediums befinden. Diese Position der Trageinheit wird als Elektropolierposition bezeichnet. In diesem Zustand wird der Elektropolierschritt unter der oben beschriebenen doppelten Rotation der Teileträger 70 (und natürlich bei angelegter Gleichspannung) durchgeführt.

Im nächsten Schritt wird die Trageinheit mittels der Kolben-Zylindereinheit 42 wieder angehoben bis wieder die erste angehobene Position erreicht wird (Figur 15). Dieses Anheben erfolgt bei angeschaltetem Antriebsmotor 52 und eingeschalteter Umwälzpumpe 100, so dass die nach innen gerichteten Strahlen eventuell noch an den Teilen bzw. an den Teileträgern 70 anhaftende Polierkörper abspülen. Anschließend wird der Horizontalträger in eine zweite obere Position verschwenkt, in welcher sich die Teileträger 70 oberhalb des zweiten Behälters 30 befindet (Figur 16). Dies kann unter Beibehaltung der vertikalen Position der Schutzvorrichtung 80 erfolgen. Anschließend werden die Teileträger zum Spülen in den zweiten Behälter 30 abgesenkt. Auch dies kann bei eingeschaltetem Antriebsmotor 52 erfolgen. Die unterste Vertikalposition der Trageinheit, die hierbei erreicht wird, entspricht hierbei der Vertikalposition der Trageinheit in deren Polierposition. Diese unterste Position wird als Spülposition bezeichnet.

Wie man der Figur 18 entnimmt, kann die Schutzwand 81 in einer in Figur 18 dargestellten Variante untere Stopper 89 tragen, welche in der Elektropolierposition und in der Spülposition jeweils auf dem oberen Abschlussring 24, 34 aufliegen.

### Bezugszeichenliste

- 5: Elektropoliervorrichtung
- 10: Grundelement
- 12: Rahmen
- 14: Verkleidung
- 20: erster Behälter
- 21: Außenwanne
- 22: Auslassring
- 22a: Horizontalschenkel
- 22b: Vertikalschenkel
- 22c: Austrittsöffnung
- 23: Zuführleitung zu Auslassring
- 24: oberer Abschlussring
- 24a: Horizontalschenkel
- 24b: Vertikalschenkel
- 25: Einlass/ Auslass
- 26: Abstandshalter
- 27: Innenwanne
- 27a: Schlitze in der Innenwanne
- 28: zentrale Ausstülpung (Verdränger)
- 29: Zwischenring
- 30: zweiter Behälter
- 31: Hauptwanne
- 32: Verschlussplatte ("Deckel")
- 34: oberer Abschlussring
- 40: Vertikalträger
- 42: Kolben-Zylinder-Einheit
- 45: Kopf des Schwenklagers
- 46: Gleitplatte
- 48: Griffelement
- 50: Horizontalträger
- 52: Antriebsmotor
- 53: Antriebswelle
- 54: Verbindungsstück (mit innenliegender Antriebswelle)
- 60: Tragplatte
- 61: Anschluss für Absaugung
- 62: feststehender Zahnkranz
- 65: Rotationselement
- 70: Teileträger
- 72: Stab
- 74: Rotationslager
- 76: Zahnrad
- 78: Drahtbügel
- 80: Schutzvorrichtung
- 81: bewegliche Schutzwand
- 81a,b: vertikale Kanten der beweglichen Schutzwand
- 81c: untere Kante der beweglichen Schutzwand
- 82: Tragelement
- 83a, b: Vertikalschenkel
- 84: Horizontalschenkel
- 85: obere Stopper
- 86a, b: Führung für Vertikalträger
- 87: Feststell-Hebel
- 88: Griff
- 89: untere Stopper
- 100: Umwälzpumpe
- RL: Ringleitung
- RS: Ringspalt
- ZA: zentrale Achse

## Patentansprüche

1. Vorrichtung zum Elektropolieren mit:
- einem ersten Behälter (20) zur Aufnahme eines Elektropoliermediums, wobei dieser erste Behälter (20) eine nach oben weisende Öffnung aufweist,
- wenigstens einem Teileträger (70), an welchem zu elektropolierende Teile anordenbar sind,
- einer Trageinheit, an welcher der wenigstens eine Teileträger (70) angeordnet ist, wobei die Trageinheit einem Rotationsantrieb aufweist, mittels welchem der wenigstens eine Teileträger (70) in Drehbewegung um wenigstens eine Achse versetzbar ist,
- einer Positioniereinrichtung, die dazu eingerichtet ist, die Trageinheit in eine Polierposition, in welcher sich der wenigstens eine Teileträger (70) wenigstens teilweise innerhalb des ersten Behälters (20) befindet, und in eine erste angehobene Position, in welcher sich der wenigstens eine Teileträger vollständig oberhalb des ersten Behälters (20) befindet, zu bringen.

2. Vorrichtung nach Anspruch 1, **dadurch gekennzeichnet, dass** sie weiterhin einen neben dem ersten Behälter (20) angeordneten zweiten Behälter (30) zur Aufnahme eines Spülmediums aufweist und dass die Positioniereinrichtung weiterhin dazu eingerichtet ist, die Trageinheit in eine zweite angehobene Position, in welcher sich der wenigstens eine Teileträger (70) vollständig oberhalb des zweiten Behälters (30) befindet, und in eine Spülposition, in welcher sich der wenigstens eine Teileträger zumindest teilweise innerhalb des zweiten Behälters (30) befindet, zu bringen.

3. Vorrichtung nach Anspruch 2, **dadurch gekennzeichnet, dass** die Positioniereinrichtung dazu eingerichtet ist, eine Vertikalbewegung der Trageinheit und eine Schwenkbewegung der Trageinheit in der Horizontalebene zu ermöglichen.

4. Vorrichtung nach einem der vorangehenden Ansprüche, **dadurch gekennzeichnet, dass** der wenigstens eine Teileträger (70) durch den Rotationsantrieb in eine Drehbewegung um eine Eigenachse und gleichzeitig um eine Zentralachse versetzbar ist.

5. Vorrichtung nach einem der vorangehenden Ansprüche, **dadurch gekennzeichnet, dass** eine Mehrzahl von Teileträgern (70) vorgesehen ist, welche vom Rotationsantrieb gemeinsam in gleichartige Rotationsbewegungen versetzbar sind.

6. Vorrichtung nach Anspruch 5, **dadurch gekennzeichnet, dass** die Trageinheit eine Tragplatte (60) aufweist, welche ein um eine zentrale Achse (ZA) rotierbares Rotationselement (65) und einen zu dieser zentralen Achse (ZA) konzentrischen Kranz trägt, welche Teile des Rotationsantriebs bilden, wobei die Teileträger (70) am Rotationselement (65) drehbar gelagert sind und jeweils ein Rad aufweisen, welches mit dem Kranz in Wirkverbindung steht.

7. Vorrichtung nach Anspruch 6, **dadurch gekennzeichnet, dass** der Kranz ein Zahnkranz (62) ist und die Räder Zahnräder (76) sind.

8. Vorrichtung nach einem der Ansprüche 6 oder 7, **dadurch gekennzeichnet, dass** die Trageinheit weiterhin einen Horizontalträger (50) aufweist, an welchem die Tragplatte (60) befestigt oder befestigbar ist.

9. Vorrichtung nach Anspruch 8, **dadurch gekennzeichnet, dass** am Horizontalträger (50) eine eine Schutzwand (81) aufweisende Schutzvorrichtung (80) vertikal verschieblich angeordnet ist.

10. Vorrichtung nach einem der Ansprüche 6 bis 9, **dadurch gekennzeichnet, dass** an der Tragplatte (60) ein Anschluss (61) für eine Absaugvorrichtung angeordnet ist.

11. Vorrichtung nach einem der vorangehenden Ansprüche, **dadurch gekennzeichnet, dass** sie weiterhin eine Umwälzpumpe (100) zum Umwälzen der flüssigen Phase des im ersten Behälter (20) aufgenommenen Elektropoliermediums aufweist.

12. Vorrichtung nach Anspruch 11, **dadurch gekennzeichnet, dass** im Bereich der oberen Öffnung des ersten Behälters (20) wenigstens eine mit der Umwälzpumpe in Strömungsverbindung stehende Düse zu Erzeugung eines nach innen gerichteten Strahls vorgesehen ist.

13. Vorrichtung nach Anspruch 11, **dadurch gekennzeichnet, dass** eine Mehrzahl von Düsen vorgesehen ist, welche vorzugsweise als AustrittsÖffnungen (22c) einer Ringleitung (RL) ausgebildet sind.

14. Vorrichtung nach einem der Ansprüche 11 bis 13, **dadurch gekennzeichnet, dass** der erste Behälter (20) zweischalig mit einer Innenwanne (27) und einer Außenwanne (21) ausgebildet ist, wobei die Innenwanne (27) mit einer Mehrzahl von vorzugsweise schlitzförmig ausgebildeten Durchbrechungen (27a) ausgebildet ist, zwischen der Innenwanne (27) und der Außenwanne (21) ein Ringspalt (RS) vorgesehen ist und ein Einlass der Umwälzpumpe (100) mit dem Ringspalt (RS) in Strömungsverbindung steht.

15. Verfahren zum Betrieb einer Vorrichtung nach einem der Ansprüche 11 bis 14, wobei ein Anheben des wenigstens einen Teileträgers (70) aus dem ersten Behälter (20) bei betätigtem Rotationsantrieb und eingeschalteter Umwälzpumpe (100) erfolgt.
